# EUROPÄISCHE PATENTSCHRIFT

(11) **EP 2 152 625 B1**
(45) Veröffentlichungstag und Bekanntmachung des Hinweises auf die Patenterteilung: **03.07.2013**
(21) Anmeldenummer: 08748958.9
(22) Anmeldetag: 17.04.2008
(51) Int. Cl.: B67D 7/78

(54) **VORRICHTUNG ZUM BETRIEB VON TANKLAGERSYSTEMEN IM FESTVERROHRTEN VERBUND MIT ROHRSYSTEMEN FÜR FLUIDE**
DEVICE FOR OPERATING TANK STORAGE SYSTEMS CONNECTED TO PIPE SYSTEMS FOR FLUIDS BY FIXED PIPES
DISPOSITIF POUR FAIRE FONCTIONNER DES SYSTÈMES DE RÉSERVOIRS DE STOCKAGE RELIÉS PAR TUBE FIXE À DES SYSTÈMES DE TUBES DESTINÉS À DES FLUIDES

(30) Priorität: 28.04.2007 DE 102007020183
(43) Veröffentlichungstag der Anmeldung: 17.02.2010
(73) Patentinhaber: GEA BREWERY SYSTEMS GMBH, 97318 Kitzingen (DE)
(72) Erfinder: PETER, Arno, 21514 Büchen (DE); WUENSCHE, Thomas, 21514 Büchen (DE)
(74) Vertreter: von den Steinen, Axel
(86) Internationale Anmeldenummer: PCT/EP2008/003081
(87) Internationale Veröffentlichungsnummer: WO 2008/131866

(56) Entgegenhaltungen:
- EP-A- 0 446 123
- WO-A-96/01785
- WO-A-03/024863
- DE-C1- 10 108 259

## Beschreibung

### TECHNISCHES GEBIET

Die Erfindung betrifft eine Vorrichtung zum Betrieb von Tanklagersystemen im festverrohrten Verbund mit Rohrsystemen für Fluide, in der Hauptsache flüssige Produkte, generell aber auch mit der Eignung für gasförmige Produkte, insbesondere zur Anwendung in hohen mikrobiologischen Qualitätsanforderungen unterliegenden Anlagen zur Produktbearbeitung und zum Produkttransfer in der Nahrungsmittel- und Getränkeindustrie, der Pharmazie und der Biotechnologie, mit dem aus wenigstens einem Tank bestehenden Tanklagersystem, mit einem aus wenigstens einer Rohrleitung bestehenden Rohrsystem, entweder mit jeweils einem in einem Tankboden des jeweiligen Tanks ausmündenden oder mit jeweils einem dem jeweiligen Tank zugeordneten Ventilverteilerbaum, der als langgestrecktes hohles Gebilde ausgeführt ist, der einen von unten nach oben aufsteigenden, im Regelfall einen senkrechten Verlauf ausweist und der Anschlussöffnungen zum Verbinden seines Innenraumes mit jeder der Rohrleitungen besitzt, und mit jeweils einem Scheibenventil, das in jeder Verbindung zwischen der Rohrleitung und der zugeordneten Anschlussöffnung angeordnet ist und diese Verbindung in unmittelbarer Nähe zum hohlen Gebilde schaltet.

### STAND DER TECHNIK

Konventionelle Verrohrungssysteme auf den vorstehend genannten Anwendungsgebieten, die in der Regel den hohen Anforderungen an die Produktqualität genügen, weisen sog. Ventilmatrixsysteme auf, bei denen eine Vielzahl von Ventilen zur Schaltung der vielfältigen Rohrleitungen des jeweiligen Prozesses in sog. Ventilblöcken zusammengefasst sind. Die Rohrleitungen von und zu den Tanks des Tanklagersystems sind an diese Ventilblöcke herangeführt. Derartige Festverrohrungssysteme bergen unter Umständen Gefahrenpotenziale hinsichtlich undefinierter mikrobiologischer Prozesse, die in den mehr oder weniger langen Rohrleitungen zwischen den Ventilen und dem Prozesstank ablaufen können. Auch durch sorgfältige Basisplanung der Prozessanlagen sind diese Gefahrenpotenziale nicht immer sicher zu beherrschen oder zu eliminieren. Einzelheiten zu dieser Problematik finden sich in der DE 101 08 259 C1**.**

Ausgehend von der vorstehenden Problematik wird in der DE 101 08 259 C1 ein Verrohrungssystem der einleitend gekennzeichneten Gattung vorgeschlagen, bei dem die Prozessleitungen und Funktionsventile direkt unter dem jeweiligen Tankauslauf angebracht sind. Dieses Verrohrungssystem hat sich zwischenzeitlich in der Praxis bewährt; es ist in der Firmendruckschrift **GEA Tuchenhagen Brewery Systems, ECO-Matrix^{®}, 223d-10/06,** unter der Bezeichnung ECO-Matrix^{®} und insbesondere unter dem Aspekt der Wirtschaftlichkeit und des Einflusses auf die Produktqualität näher beschrieben.

Bei dem letztgenannten Vorrohrungssystem können die Funktionsventile entweder seitlich am Tankauslaufbaum, dem sog. Ventilverteilerbaum, oder senkrecht am Bodenflansch des Tanks befestigt werden. Diese Verrohrungstechnik minimiert deutlich die Entstehung von Kontamination und deren spätere Verteilung im Prozesssystem. Das vom Tank getrennt aufgebaute Rohrleitungssystem ermöglicht eine vollständige Produktentleerung und eine vom Tank unabhängige Reinigung. Im Vergleich zu den traditionellen Systemen verringert sich bei dieser Verrohrungstechnik der instrumentelle Aufwand, während der Prozess für einen nahezu verlustfreien Produktionsbetrieb optimiert werden kann.

In traditionelle Verrohrungssysteme der eingangs beschriebenen Art und in sog. ECO-Matrix^{®}-Verrohrungen kommen überwiegend hochentwickelte, leckagegesicherte Ventile, sog. Doppelsitzventile und sog. Doppeldichtventile, zur Anwendung, die auch als vermischungssicher ausgestaltete Ventile bezeichnet werden. Als Doppelsitzventile werden Ventile mit zwei unabhängig voneinander betätigbaren Schließgliedern bezeichnet, wobei jedes Schließglied eine Abdichtungsstelle aufweist und zwischen den Abdichtungsstellen ein Leckageraum angeordnet ist, der wenigstens eine Verbindung zur Umgebung des Doppelsitzventils aufweist. Bei einem Doppeldichtventil handelt es sich um ein Ventil mit einem einzigen Schließglied, das zwei axial beabstandete Abdichtungsstellen besitzt, zwischen denen der vorstehend beschriebene Leckageraum angeordnet ist. Diese beiden leckagegesicherten Hubventile vereinigen in sich alle erforderlichen Eigenschaften, die heute in ihrer Gesamtheit von einem Prozessventil auf dem in Rede stehenden Anwendungsgebiet gefordert werden können, wobei erforderlichenfalls auch die sog. Sitzreinigung mitumfasst ist. Diese Hubventile sind aber konstruktiv entsprechend aufwendig und damit kostenintensiv.

Die DE 101 08 259 C1 nennt als geeignete vermischungssichere Ventile darüber hinaus auch sog. Scheibenventile mit zwei am dichtenden Umfang des scheibenförmigen Schließgliedes beabstandeten Dichtungen, zwischen denen ein ringförmig umlaufender Leckagehohlraum angeordnet ist, der über wenigstens einen Verbindungsweg mit der Umgebung des Scheibenventils verbunden ist. Weitergehende Angaben, wie das bekannte Verrohrungssystem in Verbindung mit leckagegesicherten Scheibenventilen konkret auszugestalten ist, finden sich in der DE 101 08 259 C1 nicht.

Darüber hinaus sind insbesondere bei einer Vielzahl von Tanks eines Tanklagersystems, wenn diese reihenförmig angeordnet sind, in den langgestreckten Rohrleitungen des Verrohrungssystems gemäß DE 101 08 259 C1**,** aber auch generell in traditionellen Verrohrungssystemen mit langgestreckten Rohrleitungen, besondere Vorkehrungen notwendig, um Längenänderungen infolge Temperaturänderungen und die damit verbundenen Beanspruchungen zu kompensieren. Ein sog. Dehnungskompensator mit hygienischen Eigenschaften, der eine hochentwickelte Komponente darstellt und an allen erforderlichen Stellen im Verrohrungssystem anzuordnen und mit dem das vorg. Problem beherrschbar ist, ist beispielsweise aus der WO 01/25670 A1 bekannt. In der DE 101 08 259 C1 wird die gesamte Dehnungs- und Beanspruchungsproblematik allerdings nicht thematisiert, die auch bei der Verwendung von Scheibenventilen der vorg. Art eine besondere Rolle spielt und die die Betriebssicherheit und die Standfestigkeit einer Prozessanlage entscheidend mitbestimmt.

In der Druckschrift DE 900 763 C ist ein Ausgleichbogen beschrieben, dort als U-Ausgleicher bezeichnet, mit dem Längenänderungen infolge Temperaturänderungen kompensiert werden können. Die **Abb. 1** dieser Druckschrift zeigt einen U-Ausgleicher, der durch die Erwärmung der Rohrleitung zusammengezogen wird, und **Abb. 2** zeigt ebenfalls einen U-Ausgleicher, der durch die Erwärmung der Rohrleitung gespreizt wird. Diese an sich bekannten und in Verrohrungssystemen mit langgestreckten Rohrleitungen üblicherweise eingesetzten Dehnungsglieder generieren immer dann, wenn sie bestimmungsgemäß verformt werden, Reaktionskräfte auf die angeschlossenen Rohrleitungsstränge, die über Festpunkte aufgenommen werden müssen. Der DE 900 763 C liegt die Aufgabe zugrunde, die Wärmedehnung einer beliebigen Rohrleitung so in an sich bekannte Dehnungsglieder, wie den vorg. U-Ausgleicher, hineinzuleiten, dass die Festpunktdrücke, hervorgerufen durch Vorspannung und Erwärmung, aufgehoben sind. Die vorgeschlagene Lösung ist gekennzeichnet durch einen im Gegensatz zur warmen Rohrleitung kalten Hebel bzw. zur kalten Rohrleitung wärmeren Hebel, der so angeordnet ist, dass aus der Temperatur- bzw. Längendifferenz dieser Elemente eine Verstellbewegung zur Erzeugung eines reaktionslosen Dehnungsausgleichs entsteht.

Es hat sich gezeigt, dass bei höherer Produktqualität und -sicherheit und bei Verwendung von Doppelsitzventilen und/oder Doppeldichtventilen das Verrohrungssystem gemäß DE 101 08 259 C1 gegenüber traditionellen Verrohrungssystemen die wirtschaftlichere Alternative darstellt. Für Verrohrungssysteme gemäß DE 101 08 259 C1 unter Verwendung von leckagegesicherten Scheibenventilen existieren bislang keine konkreten Lösungsvorschläge, obgleich derartige Scheibenventile deutlich kostengünstiger als Doppelsitz- oder Doppeldichtventile sind.

Wenn wirtschaftliche Überlegungen Vorrang vor dem Gesichtspunkt der Produktqualität und -sicherheit haben, kommen in der Getränkeindustrie, und hier insbesondere in Brauereien, sog. offene Verrohrungssysteme zur Anwendung, in denen bevorzugt einfachdichtende Scheibenventile, sog. Einfachscheibenventile, aber auch leckagesicherte Scheibenventile mit zwei axial beabstandeten, umlaufenden Abdichtungsstellen, zwischen denen ein Leckagehohlraum der vorg. Art angeordnet ist, zur Anwendung. Die sog. Verteilerpaneele (z.B. DE 298 21 813 U1**)** sind hierbei eine bevorzugte Ausführungsform, sog. Rohrzäune stellen eine andere Variante dar, um mit relativ geringen Investitionskosten dennoch ein Höchstmaß an Flexibilität in Bezug auf eine Vielzahl notwendiger und/oder wünschenswerter Rohrleitungsverbindungen zwischen beispielsweise einem Auslauf eines Gärtanks und einer Reihe von anderen Funktionseinheiten sicherzustellen. Ein Beispiel ist in der WO 03/024863 gezeigt.

So stellt sich bei den allseits bekannten, manuell bedienten Verteileranordnungen, den sog. Verteilerpaneelen oder Rohrzäunen, beispielsweise die Aufgabe, mehrere Tanks, beispielsweise Gärtanks in einem Gärkeller oder auch andere Funktionseinheiten, jeweils über ihre Tankauslaufleitung, die an einem Rohrzaun angeschlossen ist, erforderlichenfalls mit einer Leitung für Jungbier-Befüllung oder einer Leitung für Jungbier-Entleerung oder einer Leitung für Hefeernte oder einer Leitung für Entleeren oder einer Leitung für Tankreinigung zu verbinden. Da sowohl die Tankauslaufleitung als auch die anderen vorgenannten Leitungen in dem Rohrzaun jeweils in einem Rohranschluss enden, der jeweils über eine unmittelbar vorgeschaltete Absperreinrichtung, in der Regel das Scheibenventil, absperrbar ist, können jeweils zwei auf Grund der gewünschten Verbindung ausgewählte Rohranschlüsse, und damit auch die zugeordneten unterschiedlichen Funktionsleitungen, die einen definierten, festen Abstand voneinander haben, über einen abnehmbaren Verbindungsbogen miteinander verbunden werden. In Abhängigkeit von der Anordnung der zu verbindenden Rohranschlüsse zueinander ist dabei der Verbindungsbogen mit einem Drehgelenk versehen, damit mit demselben Verbindungsbogen die wahlweise Verbindung der in Frage kommenden Rohranschlüsse miteinander durchgeführt werden kann.

Das manuelle Verbinden der Rohranschlüsse miteinander ist bislang in der Praxis noch der Regelfall. Diese Prozedur ist arbeits- und damit kostenintensiv und kann darüber hinaus auch fehlerbehaftet sein, wenn aus Versehen Leitungen falsch einander zugeordnet werden. Fehlerhafte Verbindungen können schwerwiegende Folgen haben, wenn beispielsweise feindliche Flüssigkeiten miteinander vermischt werden (Reinigungsmittel wie Säure oder Lauge gelangt beispielsweise in das Bier) oder wenn hochwertiges Produkt irrtümlich über den Abfluss verworfen wird. Während Festverrohrungen gemäß DE 101 08 259 C1 mit fernsteuerbaren Doppelsitz- und/oder Doppeldichtventilen ein Höchstmaß an Produktqualität und -sicherheit bieten mit wirtschaftlichen Vorteilen gegenüber traditionellen Festverrohrungen, sind offene Verrohrungssysteme in Form von Verteilerpaneelen oder Rohrzäunen in Verbindung mit Scheibenventilen hinsichtlich des Investitionsaufwandes nicht zu unterbieten. Ihre manuelle Handhabung ist arbeits- und damit kostenintensiv und kann darüber hinaus fehlerbehaftet sein. Höchste Produktqualität und -sicherheit ist nicht zu erreichen. Eine automatisierte Handhabung der offenen Verrohrungssysteme, falls diese überhaupt möglich ist, hebt die eingesparten Investitionskosten weitgehend auf.

Die Fachwelt ist seit langem bestrebt, die Vorteile der beiden grundsätzlich bekannten Verrohrungssysteme, der Festverrohrungen und der offenen Verrohrungssysteme, in einem neuen Verrohrungssystem zu vereinigen. Das Verrohrungssystem gemäß DE 101 08 259 C1 in seinem grundlegenden Aufbau bietet hierzu die Basis.

Es ist Aufgabe der vorliegenden Erfindung, die jeweilige Vorrichtung der gattungsgemäßen Art derart weiterzuentwickeln, dass sie einfach und kostengünstig aufgebaut ist und bei hoher Betriebssicherheit höchsten Anforderungen an die Qualität des im Tanklagersystem behandelten fluiden Produktes gerecht wird.

### ZUSAMMENFASSUNG DER ERFINDUNG

Die Aufgabe wird durch eine Vorrichtung mit den Merkmalen des Anspruchs 1 gelöst. Vorteilhafte Ausgestaltungen der Vorrichtungen gemäß der Erfindung sind in den jeweiligen abhängigen Ansprüchen beschrieben.

Die vorliegende Erfindung basiert in einer ersten Grundkonzeption auf den grundlegenden Merkmalen des Verrohrungssystems gemäß DE 101 08 259 C1 und sie schafft eine praktisch umsetzbare Lösung für den Einsatz von Scheibenventilen, unabhängig davon, ob es sich um Einfachscheibenventile oder um leckagegesicherte Scheibenventile, sog. Doppelscheibenventile, handelt. Wesentliches Lösungselement dabei ist ein Ausgleichbogen im weitesten Sinne als Teil der jeweiligen Rohrleitung im Bereich des Ventilverteilerbaumes. Entweder umschließt dieser Ausgleichbogen mit seinen Flanken den Ventilverteilerbaum teilweise oder er ist mit einer seiner Flanken diesem Ventilverteilerbaum benachbart.

Da sich der Boden des jeweiligen Tanks in der Regel nach unten verjüngt, ist der als hohles Gebilde ausgestaltete Ventilverteilerbaum zweckmäßig an der tiefsten Stelle des jeweiligen Tankbodens angeordnet. Sofern die Tankbodenform axialsymmetrisch zur Längsachse des Tanks ausgeführt ist, was bei den meisten in der Praxis zur Anwendung kommenden Tankformen der Fall ist, ist die Längsachse des hohlen Gebildes koaxial zur Längsachse des Tanks angeordnet.

Die vorliegende Erfindung löst sich in einer zweiten Grundkonzeption von den Merkmalen des Vorrohrungssystems gemäß DE 101 08 259 C1 insoweit, als nunmehr der Ventilverteilerbaum nicht mehr in einem Tankboden des jeweiligen Tanks unmittelbar ausmündet, sondern mit dem jeweiligen Tank über eine Rohrleitung verbunden ist und diese in das obere Ende des Ventilverteilerbaumes einmündet.

Die nachfolgend im einzelnen beschriebenen Ausgestaltungen der erfindungsgemäßen Vorrichtung lassen sich uneingeschränkt auf jede der beiden vorstehend dargestellten Grundkonzeptionen eines Tanklagersystems im festverrohrten Verbund mit Rohrsystemen für Fluide anwenden.

Mit einer ersten Anordnungsvariante des Ausgleichbogens lassen sich Verrohrungssysteme realisieren, bei denen die Anschlussöffnungen entweder einseitig und in Reihenanordnung oder beidseitig und jeweils in Reihenanordnung am Ventilverteilerbaum vorgesehen sind, wobei im zweiten Falle wechselseitig benachbarte Anschlussöffnungen jeweils zueinander axial versetzt sind. Für die Rohrleitungen des Rohrleitungssystems bestehen dabei keinerlei Restriktionen hinsichtlich ihrer Anordnung und ihres Verlaufes. Sie können in einer einzigen Ebene parallel zur Längsachse des Ventilverteilerbaumes verlaufen, sie können in zwei zueinander parallelen Ebenen verlaufen, die einseitig am Ventilverteilerbaum angeordnet und parallel zu dessen Längsachse orientiert sind, oder sie können in zwei zueinander parallelen Ebenen verlaufen, die parallel zur Längsachse des Ventilverteilerbaumes orientiert sind und letzteren zwischen sich aufnehmen. Darüber hinaus ist auch eine Anordnung möglich, bei der die Rohrleitungen des Rohrsystems in Ebenen verlaufen, die parallel zur Längsachse des Ventilverteilerbaumes orientiert sind und sich rechtwinklig kreuzen. Diesbezüglich sich kreuzende Rohrleitungen erfordern, dass die Anschlussöffnungen einseitig und jeweils in Reihenanordnung am Ventilverteilerbaum vorgesehen sind, wobei benachbarte Anschlussöffnungen jeweils zueinander axial und um 90 Grad versetzt sind.

Die zweite Anordnungsvariante des Ausgleichbogens ist jeweils in Verbindung mit der ersten heranzuziehen, wenn die Anschlussöffnungen beidseitig, jeweils einander gegenüberliegend und jeweils in Reihenanordnung am Ventilverteilerbaum vorgesehen sind. Diese Lösung schließt die Anordnung der Rohrleitungen des Rohrsystems in einer einzigen Ebene parallel zur Längsachse des Ventilverteilerbaumes aus. Die Rohrleitungen des Rohrsystems sind dann in zueinander parallelen Ebenen anzuordnen. Die zweite Anordnungsvariante des Ausgleichbogens ist in Verbindung mit der ersten auch heranzuziehen, wenn die Rohrleitungen des Rohrsystems in Ebenen verlaufen, die parallel zur Längsachse des Ventilverteilerbaumes orientiert sind, sich rechtwinklig kreuzen und die Anschlussöffnungen beidseitig, jeweils einander gegenüberliegend und jeweils in Reihenanordnung am Ventilverteilerbaum vorgesehen sind, wobei axial benachbarte Paare von Anschlussöffnungen jeweils zueinander um 90 Grad versetzt sind.

Mit der ersten Anordnungsvariante des Ausgleichbogens allein oder mit einer Kombination aus der ersten mit der zweiten Anordnungsvariante des Ausgleichbogens lassen sich alle denkbaren Verrohrungen ausführen, die sich aus einer reihen- oder matrixförmigen Anordnung der Tanks eines Tanklagersystems in unmittelbarer Verbindung mit dem jeweiligen Ventilverteilerbaum im Bereich des Tankbodens (erste Grundkonzeption) oder der Ventilverteilerbäume in der jeweiligen Verbindung zum zugeordneten Tank (zweite Grundkonzeption) ergeben.

Übersichtliche und optischgefällige Verrohrungen unter den vorstehend genannten Anordnungsbedingungen werden insbesondere dann erreicht, wenn, wie dies vorgeschlagen wird, die das Scheibenventil aufnehmende Rohrverbindung in einer zweiten Fluchtrichtung orientiert ist, die parallel zur ersten Fluchtrichtung der an den Ausgleichbogen angeschlossenen Rohrleitungsabschnitte der Rohrleitung verläuft.

An die geometrische Ausgestaltung des Ausgleichbogens im weitesten Sinne sind keine speziellen Bedingungen geknüpft. Wesentlich ist, dass die Flanken des Ausgleichbogens in Bezug auf die Anschlussstelle der das Scheibenventil aufnehmenden Rohrverbindung eine hinreichende Verformungsfähigkeit besitzen. Die Flanken des Ausgleichbogens können einen zu seiner offenen Seite hin konvergierenden bis divergierenden Verlauf besitzen.

Einfache und an die jeweiligen Verrohrungsbedingungen leicht anpassbare Ausgleichbogen sind gemäß einem weiteren Vorschlag dadurch zu erhalten, dass der Ausgleichbogen u-förmig ausgebildet ist und aus drei geraden Rohrstücken besteht, die rechtwinklig zueinander orientiert und die miteinander und mit den an den Ausgleichbogen angeschlossenen Rohrleitungsabschnitten der Rohrleitung jeweils über einen 90-Grad Bogen verbunden sind.

Ein weiterer erfinderischer Grundgedanke besteht darin, dass der Ausgleichbogen in einem dem Ventilverteilerbaum benachbarten Abschnitt eine Verbindungsöffnung aufweist und dass die Anschlussöffnung und die Verbindungsöffnung über die das Scheibenventil aufnehmende Rohrverbindung miteinander verbunden sind. Diese Grundsatzlösung bedingt keine spezielle Ausführungsform des Scheibenventils. Letzteres kann dabei als leckagegesichertes Doppelscheibenventil oder auch als Einfachscheibenventil ausgebildet sein.

Schließlich besteht ein weiterer wesentlicher erfinderischer Grundgedanke darin, dass die Anschlussstelle der Rohrverbindung am Ausgleichbogen gegenüber der ersten Fluchtrichtung der an den Ausgleichbogen angeschlossenen Rohrleitungsabschnitte der Rohrleitung mindestens einen Abstand aufweist, der Verschiebebewegungen der Rohrleitungsabschnitte in der ersten Fluchtrichtung zulässt. Bei diesen Verschiebebewegungen handelt es sich im Wesentlichen um Längenänderungen der Rohrleitungen infolge Temperaturänderungen. Die Verformungsfähigkeit der Flanken des Ausgleichbogens wird dabei über den vorg. bestimmbaren Mindestabstand so bemessen, dass unter allen denkbaren Betriebsbedingungen die am Scheibenventil und der Rohrverbindung im Bereich des Ventilverteilerbaumes auftretenden Kräfte zu keinen Schäden an den Komponenten und den Verbindungsstellen und zu keiner Beeinträchtigung der Funktion der Scheibenventile führen.

Die Ausführung des als langgestrecktes hohles Gebilde ausgeführten Ventilverteilerbaumes gestaltet sich besonders einfach, wenn er, wie dies weiterhin vorgeschlagen wird, als zylindrisches Rohr ausgebildet ist.

Alternativ zur Ausgestaltung des hohlen Gebildes in Form eines zylindrischen Rohres ist weiterhin vorgesehen, dass das hohle Gebilde jeweils aus einer Aggregation von einzelnen Gehäuseteilen zusammengesetzt ist, die in Richtung der Längsachse des hohlen Gebildes fluiddurchgängig miteinander verbunden sind und jeweils mindestens eine Anschlussöffnung aufweisen. Bei diesen Gehäuseteilen kann es sich entweder um diskrete, separate Teile handeln, die zu dem hohlen Gebilde in seiner Gesamtheit gefügt werden, oder um ein einstückiges Ganzes, bei dem die einzelnen Gehäuseteile stoffschlüssig miteinander verbunden sind. Bei beiden Ausführungsvarianten sind die Gehäuseteile gemäß einem weiteren Vorschlag ggf. unterschiedlich groß ausgebildet, so dass an diesen Gehäuseteilen wenigstens eine Anschlussöffnung ausgeführt werden kann, die einen von der Größe des jeweils zugeordneten Gehäuseteils abhängigen Durchtrittsquerschnitt aufweist. Anschlussöffnungen mit unterschiedlich großen Durchtrittsquerschnitten an einem Gehäuseteil sind gleichfalls vorgesehen. Durch diese Gestaltungsvielfalt lässt sich das hohle Gebilde in allen seinen durchströmten Bereichen an die strömungstechnischen Erfordernisse der angeschlossenen Rohrleitungen unterschiedlicher Nennweite anpassen.

Die das Scheibenventil aufnehmende Rohrverbindung mündet gemäß einer ersten Ausführungsform senkrecht zur Längsachse des Ventilverteilerbaumes in letzteren ein. Diese Ausführungsform ist geometrisch relativ einfach und entsprechend leicht herzustellen. Eine zweite Ausführungsform sieht vor, dass die das Scheibenventil aufnehmende Rohrverbindung mit zur Längsachse des Ventilverteilerbaumes aufsteigendem Verlauf in letzteren einmündet. Diese Ausführungsform ist herstellungsmäßig aufwendiger, sie lässt sich dafür aber vollständiger restentleeren.

Das hohle Gebilde lässt sich restlos entleeren und einwandfrei reinigen, wenn sein dem Tank abgewandtes unterstes Ende mit einer Rohrleitung für Reinigung verbunden ist.

Die Erfindung sieht in der Rohrverbindung zwischen der Anschlussöffnung am hohlen Gebilde und der Verbindungsöffnung in dem Ausgleichbogen ein Scheibenventil vor, das abhängig von den Prozessbedingungen entweder als Einfachscheibenventil ausgebildet ist oder als leckagegesichertes Doppelscheibenventil **(**DE 28 47 038 A1**;** DE 29 48 534 C2**;** DE 30 42 895 C2**).**

Das Einfachscheibenventil weist am Umfang eines scheibenförmigen Schließgliedes eine einzige umlaufende Abdichtungsstelle auf. Das Doppelscheibenventil findet in zwei unterschiedlichen Ausführungsformen Verwendung. Bei der einen Ausführungsform sind zwei gleichsinnig schaltbare scheibenförmige Schließglieder vorgesehen, die jeweils an ihrem Umfang eine umlaufende Abdichtungsstelle aufweisen, wobei zwischen den beiden axial beabstandeten Abdichtungsstellen ein ringförmig umlaufender Leckagehohlraum angeordnet ist, der über wenigstens einen Verbindungsweg mit der Umgebung des Scheibenventils verbunden ist. Die andere Ausführungsform verfügt über ein einziges scheibenförmiges Schließglied, das an seinem Umfang zwei axial beabstandete, umlaufende Abdichtungsstellen aufweist, zwischen denen ein ringförmig umlaufender Leckagehohlraum angeordnet ist, der über wenigstens einen Verbindungsweg mit der Umgebung des Scheibenventils verbunden ist. Die grundsätzliche Bauart eines vermischungssicher ausgestalteten Scheibenventils der letztgenannten Art ist beispielsweise aus der DE-A-22 29 978 bekannt. Mit einem derartigen Scheibenventil, aber auch mit der erstgenannten Bauart, ist in der Schließstellung eine Reinigung des Leckagehohlraums möglich.

Das Doppelscheibenventil mit zwei gleichsinnig schaltbaren scheibenförmigen Schließgliedern wird wiederum in drei Varianten ausgeführt. Eine erste Variante zeichnet sich dadurch aus, dass die scheibenförmigen Schließglieder voneinander abhängig und synchron geschaltet werden, bei einer zweiten Variante werden die scheibenförmigen Schließglieder voneinander abhängig und zeitversetzt geschaltet und bei einer dritten Variante schalten die Schließglieder unabhängig voneinander.

Mit der dritten Variante kann das Doppelscheibenventil, wie dies auch vorgeschlagen wird, durch eine jeweilige Teilöffnungsbewegung seiner Schließglieder einer Sitzreinigung derart unterworfen werden, dass während der Teilöffnungsbewegung des einen Schließgliedes das jeweils andere nicht bewegt wird und geschlossen bleibt. Eine diesbezügliche Kinematik setzt voraus, dass die eine Abdichtungsstelle in ihrer Schließstellung verbleibt, während die andere Abdichtungsstelle in eine Teiloffenstellung überführt wird, so dass zum Zwecke der Sitzreinigung über die freigelegte Abdichtungsstelle Reinigungsflüssigkeit aus dem zugeordneten Rohrleitungsabschnitt herangeführt und über den Leckagehohlraum in die Umgebung des Scheibenventils abgeführt werden kann.

Sowohl das Einfachscheibenventil als auch das leckagegesicherte Doppelscheibenventil in den beiden vorbeschriebenen Ausführungsformen ist jeweils entweder manuell oder mittels eines fernsteuerbaren Antriebs betätigt.

Es wird weiterhin vorgeschlagen, dass das tankseitige Ende des Ventilverteilerbaums gegenüber dem zugeordneten Tank mittels eines Scheibenventils absperrbar ist. Eine derartige Absperrmöglichkeit schafft die Voraussetzungen für eine getrennte Revision oder Inspektion des zugeordneten Tanks einerseits und des Ventilverteilerbaus und des angeschlossenen Rohrsystems andererseits.

### KURZBESCHREIBUNG DER ZEICHNUNGEN

Ausführungsbeispiele der Vorrichtung gemäß der Erfindung sind in der Zeichnung dargestellt und werden nachfolgend nach Aufbau und Funktion beschrieben. Es zeigen
- **Figur 1**: in schematischer Darstellung die Ansicht einer ersten Ausführungsform der Vorrichtung in einer ersten Grundkonzeption unter Verwendung von leckagegesicherten Scheibenventilen, wobei die Anschlussöffnungen beidseitig und jeweils in Reihenanordnung am Ventilverteilerbaum vorgesehen und wechselseitig benachbarte Anschlussöffnungen jeweils zueinander axial versetzt sind;
- **Figur 1a**: in schematischer Darstellung die Draufsicht auf die Vorrichtung gemäß **Figur 1****,** wobei ersichtlich ist, dass die Rohrleitungen des Rohrsystems in einer einzigen Ebene parallel zur Längsachse des Ventilverteilerbaumes verlaufen;
- **Figur 2**: in schematischer Darstellung die Ansicht einer zweiten Ausführungsform der Vorrichtung gemäß der Erfindung unter Verwendung von leckagegesicherten Scheibenventilen, wobei die Anschlussöffnungen einseitig und in Reihenanordnung am Ventilverteilerbaum vorgesehen sind;
- **Figur 2a**: in schematischer Darstellung die Draufsicht auf die Vorrichtung gemäß **Figur 2****,** wobei der Verlauf der Rohrleitungen über drei Ventilverteilerbäume dargestellt und ersichtlich ist, dass die Rohrleitungen des Rohrsystems in einer einzigen Ebene parallel zur Längsachse des Ventilverteilerbaumes verlaufen;
- **Figur 3**: in schematischer Darstellung die Ansicht der ersten Ausführungsform der Vorrichtung gemäß **Figur 1****;**
- **Figur 3a**: in schematischer Darstellung die Draufsicht auf die Vorrichtung gemäß **Figur 3****,** wobei der Verlauf jener Rohrleitungen über drei Tanks des Tanklagersystems dargestellt ist, die in **Figur 3****,** bezogen auf die dortige Darstellungslage, rechtsseitig am Ventilverteilerbaum angeschlossen sind;
- **Figur 3b**: in schematischer Darstellung die Draufsicht auf die Vorrichtung gemäß **Figur 3****,** wobei der Verlauf jener Rohrleitungen über drei Ventilverteilerbäume dargestellt ist, die in **Figur 3****,** bezogen auf die dortige Darstellungslage, linksseitig am Ventilverteilerbaum angeschlossen sind;
- **Figur 4**: in schematischer Darstellung die Ansicht einer dritten Ausführungsform der Vorrichtung (erste Grundkonzeption) gemäß der Erfindung unter Verwendung von leckagegesicherten Scheibenventilen, wobei die Ausführungsform bezüglich der seitlich am Ventilverteilerbaum angeschlossenen Rohrleitungen der ersten Ausführungsform gemäß **Figur 1** entspricht und der Anschluss der am unteren Ende des Ventilverteilerbaums angeschlossenen Rohrleitung gegenüber **Figur 1** modifiziert ist;
- **Figur 4a**: in schematischer Darstellung die Draufsicht auf die Vorrichtung gemäß **Figur 4****;**
- **Figur 5**: in schematischer Darstellung die Ansicht einer vierten Ausführungsform der Vorrichtung gemäß der Erfindung unter Verwendung von Einfachscheibenventilen, wobei die Anschlussöffnungen beidseitig, jeweils einander gegenüberliegend und jeweils in Reihenanordnung am Ventilverteilerbaum vorgesehen sind und der Anschluss der am unteren Ende des Ventilverteilerbaums angeschlossenen Rohrleitung wie bei der Ausführungsform gemäß **Figur 4** ausgeführt ist;
- **Figur 5a**: in schematischer Darstellung die Draufsicht auf die Vorrichtung gemäß **Figur 5****,** wobei ersichtlich ist, dass die Rohrleitungen des Rohrsystems in zwei zueinander parallelen Ebenen verlaufen, die einseitig am Ventilverteilerbaum angeordnet und parallel zu dessen Längsachse orientiert sind;
- **Figur 6**: in schematischer Darstellung die Draufsicht auf eine fünfte Ausführungsform der Vorrichtung gemäß der Erfindung unter Verwendung von leckagegesicherten Scheibenventilen, wobei die Ventilverteilerbäume matrixförmig angeordnet sind und die an den jeweiligen Ventilverteilerbäumen vorbeigeführten und mit diesen verbundenen Rohrleitungen sich rechtwinklig kreuzen und parallel an die jeweils zu- und abführende Rohrleitung angeschlossen sind und
- **Figur 7**: in schematischer Darstellung die Draufsicht auf eine sechste Ausführungsform der Vorrichtung gemäß der Erfindung unter Verwendung von leckagegesicherten Scheibenventilen, wobei die Ventilverteilerbäume matrixförmig angeordnet sind und die an den jeweiligen Ventilverteilerbäumen vorbeigeführten und mit diesen verbundenen Rohrleitungen jeweils meanderförmig verlaufen, sich rechtwinklig kreuzen und in Reihe mit der jeweils zu- und abführenden Rohrleitung verbunden sind.

### DETAILLIERTE BESCHREIBUNG

**Figur 1** zeigt das untere Ende eines kegelförmigen Tankbodens 1.1 a eines Tanks 1.1 eines Tanklagersystems 1, das aus einer Anzahl i = 1 bis n Tanks 1.1 bis 1.n, beispielsweise in reihenförmiger Anordnung, bestehen kann. Jeder Tankboden 1.1a bis 1.na des jeweiligen Tanks 1.1 bis 1.n mündet an seinem unteren Ende jeweils in einen Ventilverteilerbaum B1 bis Bn aus (erste Grundkonzeption), der vorzugsweise als langgestrecktes hohles Gebilde B1a bis Bna in Form eines zylindrischen Rohres ausgebildet ist. Eine Längsachse L des Ventilverteilerbaums B1 bis Bn und damit des hohlen Gebildes B1a bis Bna ist senkrecht orientiert und koaxial zur Längsachse des jeweiligen Tanks 1.1 bis 1.n ausgerichtet. An dem dem Tankboden 1.1a bis 1.na abgewandten untersten Ende des jeweiligen hohlen Gebildes B1a bis Bna ist ein drittes Rohrsystem 4, beispielsweise für Reinigung angeordnet.

Die erfindungsgemäß vorgeschlagene Vorrichtung ist gleichermaßen anwendbar auf Tanklagersysteme 1, bei denen der jeweilige Tankboden 1.1a des Tanks 1.1 nicht unmittelbar, in der vorstehend beschriebenen Weise, in einen zugeordneten Ventilverteilerbaum B1 ausmündet, sondern bei denen der jeweilige Ventilverteilerbaum B1 bis Bn mit der vorstehend beschriebenen Geometrie, bei von unten nach oben aufsteigendem, im Regelfall senkrechtem Verlauf, mit dem zugeordneten Tank 1.1 bis 1.n über eine Rohrleitung 5 (**Figur 1****;** dort bezeichnet, aber nicht dargestellt) verbunden ist (zweite Grundkonzeption). Die Tanks 1.1 bis 1.n können dabei jede Anordnung und Positionierung einnehmen, die nicht von jener des in einem Tankboden 1.1a bis 1.na des jeweiligen Tanks 1.1 bis 1.n unmittelbar ausmündenden Ventilverteilerbaumes B1 bis Bn umfasst ist, z.B. seitlich am Ventilverteilerbaum B1 bis Bn liegend oder stehend angeordnete Tanks 1.1 bis 1.n. Bei der dargestellten Rohrleitung 5 kann es sich im Bereich ihres an den Ventilverteilerbaum B1 bis Bn angeschlossenen Endabschnitts um einen senkrechten oder einen wie auch immer geneigten Endabschnitt handeln. Der geneigte Endabschnitt, der im Grenzfall waagerecht verläuft, findet mit einem entsprechenden Rohrbogen Anschluss an dem oberen Ende des Ventilverteilerbaumes B1 bis Bn. Die nachstehend beschriebenen Ausführungsformen der erfindungsgemäßen Vorrichtung sind auf die beiden vorstehend beschriebenen Grundkonzeptionen des Tanklagersystems 1 bzw. des Ventilverteilerbaumes B1 bis Bn in seiner jeweiligen Anordnung zum Tank 1.1 bis 1.n uneingeschränkt anwendbar.

Ein erstes Rohrsystem 2 (**Figuren 1a** und **1****),** beispielsweise für die Befüllung des Tanks 1.1 bis 1.n, besteht im allgemeinsten Falle aus einer ersten Gruppe Rohrleitungen 2.1 bis 2.n, deren Rohrleitungen 2.1 bis 2.n reihenförmig untereinander und in einer einzigen Ebene parallel zur Längsachse L des hohlen Gebildes B1a bis Bna angeordnet sind. Die im Ausführungsbeispiel auf zwei Rohrleitungen 2.1 und 2.2 beschränkte Verrohrung wird in einem Abstand x, bezogen auf die Längsachse L, am hohlen Gebilde B1a bis B1n vorbeigeführt.

Die jeweilige Rohrleitung 2.1 und 2.2 ist im Bereich des Ventilverteilerbaumes B1 bis Bn in Form eines u-förmigen Ausgleichbogens AB ausgebildet, der in einer Ebene senkrecht zu der Längsachse L des Ventilverteilerbaumes B1 bis Bn letzteren teilweise mit seinen beiden Flanken AB' und AB" umschließt. Der Ausgleichbogen AB weist in einem dem Ventilverteilerbaum B1 bis Bn benachbarten Abschnitt, im Ausführungsbeispiel, bezogen auf die Darstellungslage, in der rechtsseitigen zweiten Flanke AB", eine Verbindungsöffnung V auf, die mit einer zugeordneten Anschlussöffnung A im hohlen Gebilde B1a bis Bna korrespondiert. Die Anschlussöffnung A und die Verbindungsöffnung V sind über eine ein Scheibenventil S aufnehmende Rohrverbindung RV miteinander verbunden. Im Ausführungsbeispiel handelt es sich bei dem Scheibenventil S um ein leckagegesichertes Doppelscheibenventil S**, das alternativ auch als Einfachscheibenventil S* ausgeführt sein kann. Die Anschlussstelle der jeweiligen Rohrverbindung RV am Ausgleichbogen AB weist gegenüber einer ersten Fluchtrichtung F1 der an den Ausgleichbogen AB angeschlossenen jeweiligen Rohrleitungsabschnitte a' und a" der Rohrleitungen 2.1 und 2.2 mindestens den vorg. Abstand x auf, der Verschiebebewegungen der Rohrleitungsabschnitte a', a" in der ersten Fluchtrichtung F1 zulässt. Im Ausführungsbeispiel ist die Rohrverbindung RV in einer zweiten Fluchtrichtung F2 orientiert, die parallel zur ersten Fluchtrichtung F1 verläuft. Der u-förmige Ausgleichbogen AB besteht bevorzugt, wie dargestellt, aus drei geraden Rohrstücken, die rechtwinklig zueinander orientiert und die miteinander und mit den Rohrleitungsabschnitten a', a" jeweils über einen 90-Grad Bogen verbunden sind.

Die vorstehend beschriebene u-förmige Ausgestaltung des Ausgleichbogens AB und die Anordnung der Verbindungsöffnung V in Bezug auf die Anschlussöffnung A ist nicht zwingend. Er kann jedwede Form einnehmen, bei der die Flanken des Ausgleichbogens AB einen zu seiner offenen Seite hin konvergierenden bis divergierenden Verlauf besitzen. Er kann auch beispielsweise die Form eines sog. Lyra-Bogens besitzen. Er muss lediglich sicherstellen, dass seine Anschlussstelle an die wie auch immer orientierte Rohrverbindung RV eine biegeweiche Flanke AB' bzw. AB" ausbildet. Die zweite Fluchtrichtung F2 kann sich auch senkrecht oder schräg zur ersten Fluchtrichtung F1 orientieren.

In gleicher Weise wie das erste Rohrsystem 2 ist ein zweites Rohrsystem 3 (**Figur 1a****),** beispielsweise für die Entleerung des Tanks 1.1 bis 1.n, ausgebildet, das aus einer zweiten Gruppe Rohrleitungen 3.1 bis 3.n besteht, deren Rohrleitungen 3.1 bis 3.n gleichfalls reihenförmig untereinander und in einer einzigen Ebene parallel zur Längsachse L des hohlen Gebildes B1 a bis Bna angeordnet sind. Auch die im Ausführungsbeispiel auf die Rohrleitungen 3.1 und 3.2 beschränkte Verrohrung wird in dem Abstand x an dem hohlen Gebilde B1a bis B1n vorbeigeführt. Die jeweilige Rohrleitung 3.1 und 3.2 ist im Bereich des Ventilverteilerbaumes B1 bis Bn in Form eines weiteren u-förmigen Ausgleichbogens AB ausgebildet, der in einer Ebene senkrecht zu der Längsachse L des Ventilverteilerbaumes B1 bis Bn letzteren teilweise mit seinen Flanken AB' und AB" umschließt. Der Ausgleichbogen AB weist in einem dem Ventilverteilerbaum B1 bis Bn benachbarten Abschnitt, im Ausführungsbeispiel, bezogen auf die Darstellungslage, in der linksseitigen ersten Flanke AB', eine Verbindungsöffnung V auf, die mit einer zugeordneten Anschlussöffnung A im hohlen Gebilde B1a bis Bna korrespondiert. Die Anschlussöffnung A und die Verbindungsöffnung V sind über eine ein Scheibenventil S aufnehmende Rohrverbindung RV miteinander verbunden. Im Ausführungsbeispiel handelt es sich bei dem Scheibenventil S um ein leckagegesichertes Doppelscheibenventil S**. Die Anschlussstelle der jeweiligen Rohrverbindung RV am Ausgleichbogen AB weist gegenüber einer ersten Fluchtrichtung F1 der an den Ausgleichbogen AB angeschlossenen jeweiligen Rohrleitungsabschnitte a' und a" der Rohrleitungen 3.1 und 3.2 mindestens den vorg. Abstand x auf, der Verschiebebewegungen der Rohrleitungsabschnitte a', a" in der ersten Fluchtrichtung F1 zulässt. Im Ausführungsbeispiel ist die Rohrverbindung RV in einer zweiten Fluchtrichtung F2 orientiert, die parallel zur ersten Fluchtrichtung F1 verläuft. Der u-förmige Ausgleichbogen AB besteht bevorzugt, wie dargestellt, aus drei geraden Rohrstücken, die rechtwinklig zueinander orientiert und die miteinander und mit den Rohrleitungsabschnitten a', a" jeweils über einen 90-Grad Bogen verbunden sind.

Da die Rohrleitungen 2.1, 2.2 und 3.1, 3.2 des Rohrsystems 2, 3 in einer einzigen Ebene parallel zur Längsachse L des Ventilverteilerbaumes B1 bis Bn verlaufen, fallen ihre jeweilige erste Fluchtrichtung F1 zusammen und auch die jeweilige zweite Fluchtrichtung F2 dieser Rohrleitungen verlaufen in einer gemeinsamen weiteren Ebene. Für das dritte Rohrsystem 4, beispielsweise eine Leitung für Reinigung, gelten die geometrischen Aussagen des ersten Rohrsystems 2, da, wie **Figur 1a** verdeutlicht, die jeweiligen Rohrführungen deckungsgleich sind. Die Scheibenventile S, S*, S** sind im Ausführungsbeispiel jeweils manuell betätigt. Sie sind ohne weiteres jeweils mittels eines fernsteuerbaren Antriebs, beispielsweise in Gestalt eines druckmittelbeaufschlagten Feder/Kolben-Antriebs, betätigbar.

Das tankseitige Ende des Ventilverteilerbaums B1, B2, ..., Bi, ..., Bn ist gegenüber dem zugeordneten Tank 1.1, 1.2, ..., 1.i, ..., 1.n jeweils mittels eines Scheibenventils S, das im vorliegenden Falle als Einfachscheibenventil S* ausgebildet ist, absperrbar.

Das hohle Gebilde B1 a bis Bna kann jeweils auch aus einer Aggregation von einer Anzahl j = 1 bis m einzelnen Gehäuseteilen zusammengesetzt sein, wobei beispielsweise ein beliebiges hohles Gebilde Bia aus den Gehäuseteilen Bia.1 bis Bia.m besteht, die in Richtung der Längsachse L fluiddurchgängig miteinander verbunden sind und jeweils mindestens eine Anschlussöffnung A aufweisen. Diese Gehäuseteile Bia.1 bis Bia.m können unterschiedlich groß ausgebildet sein, wobei dann beispielsweise die jeweilige Anschlussöffnung A einen von der Größe des jeweils zugeordneten Gehäuseteils Bia.1 bis Bia.m abhängigen Durchtrittsquerschnitt aufweisen kann. Bei mehr als einer Anschlussöffnung A am jeweiligen Gehäuseteil Bia.1 bis Bia.m werden im Bedarfsfall auch unterschiedlich große Durchtrittsquerschnitte der Anschlussöffnungen A ausgeführt.

Aus **Figur 1** ist ersichtlich, dass die Rohrverbindung RV senkrecht zur Längsachse L des Ventilverteilerbaumes B1, B2, ..., Bi, ..., Bn in letzteren einmündet. Es wird auch vorgeschlagen, dass die Rohrverbindung RV mit zur Längsachse L des Ventilverteilerbaumes B1, B2, ..., Bi, ..., Bn aufsteigendem Verlauf in letzteren einmündet. Die letztgenannte Ausführungsform stellt in jedem Falle eine vollständige Restentleerung der Rohrverbindung RV und des zugeordneten Scheibenventils S, S*, S** sicher.

Eine zweite Ausführungsform der Vorrichtung gemäß der Erfindung (**Figuren 2, 2a**) unterscheidet sich von der ersten Ausführungsform gemäß **Figur 1** dadurch, dass die Anschlussöffnungen A einseitig und in Reihenanordnung am Ventilverteilerbaum B1 bis Bn vorgesehen sind. Die Rohrleitungen 2.1, 2.2 und 3.1, 3.2 und 4 des Rohrsystems 2, 3, 4 verlaufen, ebenso wie in Figur 1, in einer einzigen Ebene parallel zur Längsachse L des Ventilverteilerbaumes B1 bis Bn. Ein Bediener B hat ungehinderten Zugang beispielsweise zum Scheibenventil S, S** von der Seite der zweiten Flanke AB" des Ausgleichbogens AB.

Die Draufsicht auf die Vorrichtung gemäß Figur 2, die **Figur 2a****,** macht deutlich, dass die parallel zu drei dargestellten, reihenförmig angeordneten Ventilverteilerbäumen B1a bis B3a verlaufenden Rohrsysteme 2, 3 und 4 über die jeweils am Ventilverteilerbaum B1a bis B3a vorgesehenen Ausgleichbogen AB über eine hinreichende Möglichkeit der Längenänderungen verfügen.

Die **Figuren 3a** und **3b** verdeutlichen die Draufsicht auf die Rohrsysteme 2, 3 und 4 der erfindungsgemäße Vorrichtung, wie sie an Hand der **Figuren 1** und **1a** ausschnittsweise an einem einzigen Ventilverteilerbaum B1a beschrieben wurden, in ihrem Verlauf parallel zu drei dargestellten, reihenförmig angeordneten Ventilverteilerbäumen B1 a bis B3a. Auch hier wird deutlich, dass die Rohrsysteme 2, 3 und 4 über die jeweils am Ventilverteilerbaum B1a bis B3a vorgesehenen Ausgleichbogen AB über eine hinreichende Möglichkeit der Längenänderungen verfügen. Die Darstellung gemäß **Figur 3** ist identisch mit jener gemäß Figur 1.

Die dritte Ausführungsform der erfindungsgemäßen Vorrichtung gemäß den **Figuren 4** und **4a** unterscheidet sich von der ersten Ausführungsform gemäß den **Figuren 1** und **1a** dadurch, dass, bezogen auf die Darstellungslage, das waagerecht verlaufende dritte Rohrsystem 4 über die senkrecht verlaufende Rohrverbindung RV von unten an den Ventilverteilerbaum B1a angeschlossen ist. Die Verformungsfähigkeit der Flanken AB' und AB" des Ausgleichbogen AB des Rohrsystems 4 wird durch diese Rohrführung nicht beeinträchtigt. Anstelle einer Biegebeanspruchung erfährt die Rohrverbindung RV und das dort angeordnete Scheibenventil S, S** nunmehr im Wesentlichen eine Verdrehbeanspruchung.

In den **Figuren 5** und **5a** ist eine erfindungsgemäße Vorrichtung in einer vierten Ausführungsform gezeigt, in der die Anschlussöffnungen A beidseitig, jeweils einander gegenüberliegend und jeweils in Reihenanordnung am Ventilverteilerbaum B1 bis Bn und dementsprechend am hohlen Gebilde B1a bis Bna vorgesehen und die Rohrleitungsführung über drei in Reihe angeordnete Ventilverteilerbäume B1 bis B3 bzw. hohle Gebilde B1a bis B3a dargestellt sind (**Figur 5a****).** Das dritte Rohrsystem 4 wird, entsprechend der Ausführungsform gemäß den Figuren 4 und 4a, senkrecht von unten an den Ventilverteilerbaum B1 bis Bn angeschlossen. Bei den Scheibenventilen S handelt es sich beispielhaft jeweils um Einfachscheibenventile S*, die ohne weiteres gegen leckagesicherte Scheibenventile S** austauschbar sind. Die Rohrleitungen des Rohrsystems 2, 4 zum einen und das Rohrsystem 3 zum anderen verlaufen in zwei zueinander parallelen Ebenen, die einseitig am Ventilverteilerbaum B1 bis Bn angeordnet sind und parallel zu dessen Längsachse L orientiert sind. Da die Ebenen der Rohrleitungen 2,4 und 3 nunmehr einen Abstand voneinander haben, fallen auch die ersten Fluchtrichtungen F1 nicht mehr zusammen, so dass gegenüber der für alle waagerechten Rohrverbindungen RV einheitlichen zweiten Fluchtrichtung F2 nunmehr zwei unterschiedliche Abstände x, nämlich ein Abstand x₂ des ersten Rohrsystems 2, der auch für das dritte Rohrsystem 4 wirksam ist, und ein Abstand x₃ des zweiten Rohrsystems 3 gegeben sind. Der kleinere Abstand x₃ ist so bemessen, dass die erforderliche Verschiebebewegung der Rohrleitungsabschnitte a', a" der Rohrleitungen 3.1 und 3.2 des zweiten Rohrsystems 3 in der ersten Fluchtrichtung F1 in jedem Falle sichergestellt ist.

Man erkennt weiterhin, dass diese Lösung von der zweiten Anordnungsvariante des Ausgleichbogens AB in Verbindung mit der ersten Anordnungsvariante des Ausgleichbogens AB Gebrauch macht. Der Ausgleichbogen AB des zweiten Rohrsystems 3 umschließt mit seinen Flanken AB', AB" den jeweiligen Ventilverteilerbaum B1 bis B3 (erste Anordnungsvariante), während der Ausgleichbogen des ersten Rohrsystems 2 mit einer seiner Flanken AB', AB", im Ausführungsbeispiel mit der ersten Flanke AB', dem jeweiligen Ventilverteilerbaum B1 bis B3 benachbart ist (zweite Anordnungsvariante).

Die vorstehend beschriebenen Anordnungsprinzipien der erfindungsgemäßen Vorrichtung für Tanklagersysteme 1 in reihenförmiger Anordnung sind auf matrixförmige Anordnungen übertragbar (**Figuren 6** und 7), bei denen die jeweiligen Rohrleitungen der Rohrleitungssysteme 2 und 3 und ggf. 4 in Ebenen verlaufen, die parallel zur Längsachse L des Ventilverteilerbaumes B1 bis Bn orientiert sind und sich rechtwinklig kreuzen. Dabei sind in den beiden Ausführungsbeispielen die Anschlussöffnungen A einseitig und jeweils in Reihenanordnung am Ventilverteilerbaum B1 bis B6 und dementsprechend an den hohlen Gebilden B1a bis B6a vorgesehen, wobei benachbarte Anschlussöffnungen A jeweils zueinander axial und um 90 Grad versetzt sind.

Die an den jeweiligen hohlen Gebilden B1a bis B6a vorbeigeführten und mit diesen verbundenen Rohrleitungen 2, 3 sind parallel an die jeweils zu- und abführende Rohrleitung 2, 3 angeschlossen (**Figur 6**) oder sie verlaufen jeweils meanderförmig und sind jeweils in Reihe mit der jeweils zu- und abführenden Rohrleitung 2, 3 verbunden (**Figur 7**)**.**

**BEZUGSZEICHENLISTE DER VERWENDETEN ABKÜRZUNGEN**

| | |
|---|---|
| 1 | Tanklagersystem |
| 1.1 bis 1.n | Tank |
| 1.i | einer der Tanks 1.1 bis 1.n |
| 1.1a bis 1.na | Tankboden |
| 1.i.a | einer der Tankböden 1.1a bis 1.na |
| 2 | erstes Rohrsystem (z.B. Füllen) |
| 2.1, 2.2, ..., 2.n | erste Gruppe Rohrleitungen |
| 2.i | eine der Rohrleitungen aus der ersten Gruppe |
| 2.1 | erste Rohrleitung aus der ersten Gruppe |
| 2.2 | zweite Rohrleitung aus der ersten Gruppe |
| 3 | zweites Rohrsystem (z.B. Entleeren) |
| 3.1, 3.2, ..., 3.n | zweite Gruppe Rohrleitungen |
| 3.i | eine der Rohrleitungen aus der zweiten Gruppe |
| 3.1 | erste Rohrleitung aus der zweiten Gruppe |
| 3.2 | zweite Rohrleitung aus der zweiten Gruppe |
| 4 | drittes Rohrsystem (z.B. Reinigung) |
| 5 | Rohrleitung (vom jeweiligen Tank 1.1 bis 1.n bis zum oberen Ende des jeweiligen Ventilverteilerbaumes B1 bis Bn) |
| a' | erster Rohrleitungsabschnitt der an den jeweiligen Ausgleichbogen AB angeschlossenen Rohrleitungen (2.1, 2.2, ..., 2.i, ..., 2.n; 3.1, 3.2, ..., 3.i, ..., 3.n; 4) |
| a" | zweiter Rohrleitungsabschnitt der an den jeweiligen Ausgleichbogen AB angeschlossenen Rohrleitungen (2.1, 2.2, ..., 2.i, ..., 2.n; 3.1, 3.2, ..., 3.i, ..., 3.n; 4) |
| x | Abstand, allgemein |
| x₂ | Abstand des ersten Rohrsystems 2 (parallel zu Rohrsystem 3) |
| x₃ | Abstand des zweiten Rohrsystems 3 (parallel zu Rohrsystem 2) |
| A | Anschlussöffnung |
| B | Bediener |
| AB | Ausgleichbogen |
| AB' | erste Flanke |
| AB" | zweite Flanke |
| B1 bis Bn | Ventilverteilerbaum |
| Bi | einer der Verteilerbäume B1 bis Bn |
| B1a bis Bna | hohles Gebilde |
| Bia | Tank 1.i zugeordnetes hohles Gebilde B1a bis Bna |
| Bia.1 bis Bia.m | Gehäuseteile j =1 bis m des hohlen Gebildes Bia |
| B1a.1 | erstes Gehäuseteil des ersten hohlen Gebildes B1a |
| B1a.2 | zweites Gehäuseteil des ersten hohlen Gebildes B1a |
| B1a.j | j-tes Gehäuseteil des ersten hohlen Gebildes B1a |
| B1a.m | m-tes Gehäuseteil des ersten hohlen Gebildes B1a |
| | |
| F1 | erste Fluchtrichtung |
| F2 | zweite Fluchtrichtung |
| | |
| L | Längsachse des Verteilerbaums |
| RV | Rohrverbindung |
| | |
| S | Scheibenventil, allgemein |
| S* | Einfachscheibenventil |
| S** | Doppelscheibenventil |
| | |
| V | Verbindungsöffnung |

## Patentansprüche

1. Vorrichtung zum Betrieb von Tanklagersystemen (1) im festverrohrten Verbund mit Rohrsystemen für Fluide, mit dem aus wenigstens zwei Tanks (1.1, 1.2, ..., 1.i, ..., 1.n) bestehenden Tanklagersystem (1), mit einem aus wenigstens einer Rohrleitung (2.1, 2.2, ..., 2.i, ..., 2.n; 3.1, 3.2, ..., 3.i, ..., 3.n; 4) bestehenden Rohrsystem (2, 3, 4), mit jeweils einem in einem Tankboden (1.1a, 1.2a, ..., 1.ia, ..., 1.na) des jeweiligen Tanks (1.1, 1.2, ..., 1.i, ..., 1.n) zugeordneten ausmüdenden Ventilverteilerbaum (B1, B2, ..., Bi, ..., Bn), der als langgestrecktes hohles Gebilde (B1a, B2a, ..., Bia, ..., Bna) ausgeführt ist, der einen von unten nach oben aufsteigenden, im Regelfall einen senkrechten Verlauf aufweist und der Anschlussöffnungen (A) zum Verbinden seines Innenraumes mit jeder der Rohrleitungen (2.1, 2.2, ..., 2.i, ..., 2.n; 3.1, 3.2, ..., 3.i, ..., 3.n; 4) besitzt, und mit jeweils einem Scheibenventil (S; S*, S**), das in jeder Verbindung zwischen der Rohrleitung (2.1, 2.2, ..., 2.i, ..., 2.n; 3.1, 3.2, ..., 3.i, ..., 3.n; 4) und der zugeordneten Anschlussöffnung (A) angeordnet ist und diese Verbindung in unmittelbarer Nähe zum hohlen Gebilde (B1a, B2a, ..., Bia, ..., Bna) schaltet,
**dadurch gekennzeichnet,**
**dass** die jeweilige Rohrleitung (2.1, 2.2, ..., 2.i, ..., 2.n; 3.1, 3.2, ..., 3.i, ..., 3.n; 4) im Bereich des Ventilverteilerbaums (B1, B2, ..., Bi, ..., Bn) in Form eines Ausgleichbogens (AB) ausgebildet ist, der in einer Ebene senkrecht zu einer Längsachse (L) des Ventilverteilerbaums (B1, B2, ..., Bi, ..., Bn) letzteren entweder teilweise mit seinen Flanken (AB', AB") umschließt oder letzterem mit einer seiner Flanken (AB', AB") benachbart ist,
**dass** der Ausgleichbogen (AB) in einem dem Ventilverteilerbaum (B1, B2, ..., Bi, ..., Bn) benachbarten Abschnitt eine Verbindungsöffnung (V) aufweist,
**dass** die Anschlussöffnung (A) und die Verbindungsöffnung (V) über die das Scheibenventil (S; S*, S**) aufnehmende Rohrverbindung (RV) miteinander verbunden sind,
und **dass** die Anschlussstelle der Rohrverbindung (RV) am Ausgleichbogen (AB) gegenüber einer ersten Fluchtrichtung (F1) der an den Ausgleichbogen (AB) angeschlossenen Rohrleitungsabschnitte (a', a") der Rohrleitung (2.1, 2.2, ..., 2.i, ..., 2.n; 3.1, 3.2, ..., 3.i, ..., 3.n; 4) mindestens einen Abstand (x) aufweist, der Verschiebebewegungen der Rohrleitungsabschnitte (a', a") in der ersten Fluchtrichtung (F1) zulässt.

2. Vorrichtung nach Anspruch 1,
**dadurch gekennzeichnet,**
**dass** das hohle Gebilde (B1a, B2a, ..., Bia, ..., Bna) an der tiefsten Stelle des jeweiligen Tankbodens (1.1a, 1.2a, ..., 1.ia, ... 1.na) angeordnet ist.

3. Vorrichtung nach Anspruch 2,
**dadurch gekennzeichnet,**
**dass** die Längsachse (L) des hohlen Gebildes (B1a, B2a, ..., Bia, ..., Bna) koaxial zur Längsachse des Tanks (1.1, 1.2, ..., 1.i, ..., 1.n) angeordnet ist.

4. Vorrichtung nach einem der Ansprüche 1 bis 3,
**dadurch gekennzeichnet,**
**dass** die Rohrverbindung (RV) in einer zweiten Fluchtrichtung (F2) orientiert ist, die parallel zur ersten Fluchtrichtung (F1) verläuft.

5. Vorrichtung nach einem der Ansprüche 1 bis 4,
**dadurch gekennzeichnet,**
**dass** der Ausgleichbogen (AB) u-förmig ausgebildet ist und aus drei geraden Rohrstücken besteht, die rechtwinklig zueinander orientiert und die miteinander und mit den Rohrleitungsabschnitten (a', a") jeweils über einen 90-Grad Bogen verbunden sind.

6. Vorrichtung nach einem der Ansprüche 1 bis 5,
**dadurch gekennzeichnet,**
**dass** die Rohrleitungen (2.1, 2.2, ..., 2.i, ..., 2.n; 3.1, 3.2, ..., 3.1, ..., 3.n; 4) des Rohrsystems (2, 3, 4) in einer einzigen Ebene parallel zur Längsachse (L) des Ventilverteilerbaumes (B1, B2, ..., Bi, ..., Bn) verlaufen oder dass die Rohrleitungen (2.1, 2.2, ..., 2.i, ..., 2.n; 3.1, 3.2, ..., 3.1, ..., 3.n; 4) des Rohrsystems (2, 3, 4) in zwei zueinander parallelen Ebenen verlaufen, die einseitig am Ventilverteilerbaum (B1, B2, ..., Bi, ..., Bn) angeordnet und parallel zu dessen Längsachse (L) orientiert sind, oder dass die Rohrleitungen (2.1, 2.2, ..., 2.i, ..., 2.n; 3.1, 3.2, ..., 3.1, ..., 3.n; 4) des Rohrsystems (2, 3, 4) in zwei zueinander parallelen Ebenen verlaufen, die parallel zur Längsachse (L) des Ventilverteilerbaumes (B1, B2, ..., Bi, ..., Bn) orientiert sind und letzteren zwischen sich aufnehmen, oder dass die Rohrleitungen (2.1, 2.2, ..., 2.i, ..., 2.n; 3.1, 3.2, ..., 3.1, ..., 3.n; 4) des Rohrsystems (2, 3, 4) in Ebenen verlaufen, die parallel zur Längsachse (L) des Ventilverteilerbaumes (B1, B2, ..., Bi, ..., Bn) orientiert sind und sich rechtwinklig kreuzen.

7. Vorrichtung nach einem der Ansprüche 1 bis 6,
**dadurch gekennzeichnet,**
**dass** die Ventilverteilerbäume (B1, B2, ..., Bi, ..., Bn) eine reihen- oder matrixförmige Anordnung aufweisen.

8. Vorrichtung nach einem der Ansprüche 1 bis 7,
**dadurch gekennzeichnet,**
**dass** die Anschlussöffnungen (A) einseitig und in Reihenanordnung am Ventilverteilerbaum (B1, B2, ..., Bi, ..., Bn) vorgesehen sind, oder dass die Anschlussöffnungen (A) beidseitig, jeweils einander gegenüberliegend und jeweils in Reihenanordnung am Ventilverteilerbaum (B1, B2, ..., Bi, ..., Bn) vorgesehen sind, oder dass die Anschlussöffnungen (A) beidseitig und jeweils in Reihenanordnung am Ventilverteilerbaum (B1, B2, ..., Bi, ..., Bn) vorgesehen sind, wobei wechselseitig benachbarte Anschlussöffnungen (A) jeweils zueinander axial versetzt sind, oder dass die Anschlussöffnungen (A) einseitig und jeweils in Reihenanordnung am Ventilverteilerbaum (B1, B2, ..., Bi, ..., Bn) vorgesehen sind, wobei benachbarte Anschlussöffnungen (A) jeweils zueinander axial und um 90 Grad versetzt sind, oder dass die Anschlussöffnungen (A) beidseitig, jeweils einander gegenüberliegend und jeweils in Reihenanordnung am Ventilverteilerbaum (B1, B2, ..., Bi, ..., Bn) vorgesehen sind, wobei axial benachbarte Paare von Anschlussöffnungen (A) jeweils zueinander um 90 Grad versetzt sind.

9. Vorrichtung nach einem der Ansprüche 1 bis 8,
**dadurch gekennzeichnet,**
**dass** das hohle Gebilde (B1a, B2a, ..., Bia, ..., Bna) als zylindrisches Rohr ausgebildet ist, oder dass das hohle Gebilde (B1a, B2a, ..., Bia, ..., Bna) jeweils aus einer Aggregation von einzelnen Gehäuseteilen (Bia.1 bis Bia.m) zusammengesetzt ist, die in Richtung der Längsachse (L) fluiddurchgängig miteinander verbunden sind und jeweils mindestens eine Anschlussöffnung (A) aufweisen.

10. Vorrichtung nach Anspruch 9,
**dadurch gekennzeichnet,**
**dass** die Gehäuseteile (Bia.1 bis Bia.m) unterschiedlich groß ausgebildet sind.

11. Vorrichtung nach Anspruch 10,
**dadurch gekennzeichnet,**
**dass** die Anschlussöffnung (A) einen von der Größe des jeweils zugeordneten Gehäuseteils (Bia.1 bis Bia.m) abhängigen Durchtrittsquerschnitt aufweist.

12. Vorrichtung nach einem der Ansprüche 1 bis 11,
**dadurch gekennzeichnet,**
**dass** die Rohrverbindung (RV) senkrecht zur Längsachse (L) des Ventilverteilerbaumes (B1, B2, ..., Bi, ..., Bn) in letzteren einmündet, oder dass die Rohrverbindung (RV) mit zur Längsachse (L) des Ventilverteilerbaumes (B1, B2, ..., Bi, ..., Bn) aufsteigendem Verlauf in letzteren einmündet.

13. Vorrichtung nach einem der Ansprüche 1 bis 12,
**dadurch gekennzeichnet,**
**dass** das dem Tank (1.1, 1.2, ..., 1.i, ..., 1.n) abgewandte unterste Ende des hohlen Gebildes (B1a, B2a, ..., Bia, ..., Bna) mit der Rohrleitung für Reinigung (4) verbunden ist.

14. Vorrichtung nach einem der Ansprüche 1 bis 13,
**dadurch gekennzeichnet,**
**dass** das Scheibenventil (S) als leckagegesichertes Doppelscheibenventil (S**) ausgebildet ist.

15. Vorrichtung nach Anspruch 14,
**dadurch gekennzeichnet,**
**dass** zwei gleichsinnig schaltbare scheibenförmige Schließglieder vorgesehen sind, die jeweils an ihrem Umfang eine umlaufende Abdichtungsstelle aufweisen, und dass zwischen den beiden axial beabstandeten Abdichtungsstellen ein ringförmig umlaufender Leckagehohlraum angeordnet ist, der über wenigstens einen Verbindungsweg mit der Umgebung des Scheibenventils (S**) verbunden ist.

16. Vorrichtung nach Anspruch 15,
**dadurch gekennzeichnet,**
**dass** die scheibenförmigen Schließglieder voneinander abhängig und synchron geschaltet werden, oder dass die scheibenförmigen Schließglieder voneinander abhängig und zeitversetzt geschaltet werden, oder dass die scheibenförmigen Schließglieder voneinander unabhängig geschaltet werden.

17. Vorrichtung nach Anspruch 16,
**dadurch gekennzeichnet,**
**dass** das Doppelscheibenventil (S**) durch eine jeweilige Teilöffnungsbewegung seiner Schließglieder einer Sitzreinigung derart unterworfen wird, dass während der Teilöffnungsbewegung des einen Schließgliedes das jeweils andere geschlossen bleibt.

18. Vorrichtung nach Anspruch 14,
**dadurch gekennzeichnet,**
**dass** ein einziges scheibenförmiges Schließglied vorgesehen ist, das an seinem Umfang zwei axial beabstandete, umlaufende Abdichtungsstellen aufweist, zwischen denen ein ringförmig umlaufender Leckagehohlraum angeordnet ist, der über wenigstens einen Verbindungsweg mit der Umgebung des Scheibenventils (S**) verbunden ist.

19. Vorrichtung nach einem der Ansprüche 1 bis 13,
**dadurch gekennzeichnet,**
**dass** das Scheibenventil (S) als Einfachscheibenventil (S*) ausgebildet ist, das am Umfang eines scheibenförmigen Schließgliedes eine einzige umlaufende Abdichtungsstelle aufweist.

20. Vorrichtung nach einem der Ansprüche 1 bis 19,
**dadurch gekennzeichnet,**
**dass** das Scheibenventil (S; S*, S**) manuell oder mittels eines fernsteuerbaren Antriebs betätigt ist, .

21. Vorrichtung nach einem der Ansprüche 1 bis 20,
**dadurch gekennzeichnet,**
**dass** das tankseitige Ende des Ventilverteilerbaums (B1, B2, ..., Bi, ..., Bn) gegenüber dem zugeordneten Tank (1.1, 1.2, ..., 1.i, ..., 1.n) jeweils mittels eines Scheibenventils (S; S*, S**) absperrbar ist.

## Claims

1. A device for operating storage tank systems (1) connected by fixed pipes to pipe systems for fluids, comprising the storage tank system (1) having at least two tanks (1.1, 1.2, ..., 1.i, ..., 1.n), comprising the pipe system (2, 3, 4) having at least one pipeline (2.1, 2.2, ..., 2.i, ..., 2.n; 3.1, 3.2, ..., 3.i, ..., 3.n; 4), respectively comprising one associated valve distribution tree (B1, B2, ..., Bi, ..., Bn) ending in a tank floor (1.1a, 1.2a, ..., 1.ia, ..., 1.na) of each respective tank (1.1, 1.2, ..., 1.i, ..., 1.n), said valve distribution tree being formed as an elongated hollow structure (B1a, B2a, ..., Bia, ..., Bna) which generally has a vertical extension ascending from the bottom to the top and has junction openings (A) for connecting its inner space to each of the pipelines (2.1, 2.2, ..., 2.i, ..., 2.n; 3.1, 3.2, ..., 3.i, ..., 3.n; 4), and respectively comprising one disk valve (S; S*; S**) which is arranged in each connection between the pipeline (2.1, 2.2, ..., 2.i, ..., 2.n; 3.1, 3.2, ..., 3.i, ..., 3.n; 4) and the associated junction opening (A) and toggles said connection in immediate proximity to the hollow structure (B1a, B2a, ..., Bia, ..., Bna),
**characterized in that**
the respective pipeline (2.1, 2.2, ..., 2.i, ..., 2.n; 3.1, 3.2, ..., 3.i, ..., 3.n; 4) in the area of the valve distribution tree (B1, B2, ..., Bi, ..., Bn) is formed in the manner of an expansion bend (AB) which within a plane vertical to a longitudinal axis (L) of the valve distribution tree (B1, B2, ..., Bi, ..., Bn) either partially surrounds the latter with its flanks (AB', AB") or is adjacent to the latter with one of its flanks (AB', AB"),
that the expansion bend (AB) comprises a connection opening (V) in a section adjacent to the valve distribution tree (B1, B2, ..., Bi, ..., Bn),
that the junction opening (A) and the connection opening (V) are connected to each other via the pipe connection (RV) holding the disk valve (S; S*, S**),
and that the junction point of the pipe connection (RV) on the expansion bend (AB) has at least a distance (x) in relation to a first alignment direction (F1) of the pipeline sections (a', a") of the pipeline (2.1, 2.2, ..., 2.i, ...2.n; 3.1, 3.2, ..., 3.i, ..., 3.n; 4) connected to the expansion bend (AB), which distance (x) allows shifting motions of the pipeline sections (a', a") in the first alignment direction (F1).

2. The device according to claim 1,
**characterized in that**
the hollow structure (B1a, B2a, ..., Bia, ..., Bna) is arranged at the deepest point of the respective tank floor (1.1a, 1.2a, ..., 1.ia, ..., 1.na).

3. The device according to claim 2,
**characterized in that**
the longitudinal axis (L) of the hollow structure (B1a, B2a, ..., Bia, ..., Bna) is arranged coaxially to the longitudinal axis of the tank (1.1, 1.2, ..., 1.i, ..., 1.n).

4. The device according to any of the claims 1 to 3,
**characterized in that**
the pipe connection (RV) is oriented in a second alignment direction (F2) which extends parallel to the first alignment direction (F1).

5. The device according to any of the claims 1 to 4,
**characterized in that**
the expansion bend (AB) is formed U-shaped and comprises three straight pipe pieces which are oriented at right angles to one another and are connected to one another and to the pipeline sections (a', a") by a 90-degree bend, respectively.

6. The device according to any of the claims 1 to 5,
**characterized in that**
the pipelines (2.1, 2.2, ..., 2.i, ..., 2.n; 3.1, 3.2, ..., 3.i, ..., 3.n; 4) of the pipe system (2, 3, 4) extend in a single plane parallel to the longitudinal axis (L) of the valve distribution tree (B1, B2, ..., Bi, ..., Bn) or that the pipelines (2.1, 2.2, ..., 2.i, ..., 2.n; 3.1, 3.2, ..., 3.i, ..., 3.n; 4) of the pipe system (2, 3, 4) extend in two planes which are parallel to each other and which are arranged on one side of the valve distribution tree (B1, B2, ..., Bi, ..., Bn) and oriented parallel to its longitudinal axis (L), or that the pipelines (2.1, 2.2, ..., 2.i, ..., 2.n; 3.1, 3.2, ..., 3.i,..., 3.n; 4) of the pipe system (2, 3, 4) extend in two planes which are parallel to each other and which are oriented parallel to the longitudinal axis (L) of the valve distribution tree (B1, B2, ..., Bi, ..., Bn) and have the latter between them, or that the pipelines (2.1, 2.2, ..., 2.i, ..., 2.n; 3.1, 3.2, ..., 3.i, ..., 3.n; 4) of the pipe system (2, 3, 4) extend in planes which are oriented parallel to the longitudinal axis (L) of the valve distribution tree (B1, B2, ..., Bi, ..., Bn) and cross each other at right angles.

7. The device according to any of the claims 1 to 6,
**characterized in that**
the valve distribution trees (B1, B2, ..., Bi, ..., Bn) have a row-shaped or matrix-shaped arrangement.

8. The device according to any of the claims 1 to 7,
**characterized in that**
the junction openings (A) are provided on one side and in a row arrangement on the valve distribution tree (B1, B2, ..., Bi, ..., Bn), or that the junction openings (A) are provided on both sides, respectively facing each other and respectively in a row arrangement on the valve distribution tree (B1, B2, ..., Bi, ..., Bn), wherein junction openings (A) adjacent to each other are axially offset to each other, respectively, or that the junction openings (A) are provided on one side and in a row arrangement, respectively, on the valve distribution tree (B1, B2, ..., Bi, ..., Bn), wherein adjacent junction openings (A) are offset to each other axially and by 90 degrees, respectively , or that the junction openings (A) are provided on both sides, respectively facing each other and respectively in a row arrangement on the valve distribution tree (B1, B2, ..., Bi, ..., Bn), wherein axially adjacent pairs of junction openings (A) are offset to each other by 90 degrees, respectively.

9. The device according to any of the claims 1 to 8,
**characterized in that**
the hollow structure (B1a, B2a, ..., Bia, ..., Bna) is formed as a cylindrical pipe or that the hollow structure (B1a, B2a, ..., Bia, ..., Bna) is composed of an aggregation of individual housing parts (Bia.1 to Bia.m), respectively, which in the direction of the longitudinal axis (L) are connected to each other in fluid communication and have at least one junction opening (A), respectively.

10. The device according to claim 9,
**characterized in that**
the housing parts (Bia.1 to Bia.m) are formed in different sizes.

11. The device according to claim 10,
**characterized in that**
the junction opening (A) has a passage cross-section which depends on the size of the respectively associated housing part (Bia.1 to Bia.m).

12. The device according to any of the claims 1 to 11,
**characterized in that**
the pipe connection (RV) ends in the valve distribution tree (B1, B2, ..., Bi, ..., Bn) vertical to the longitudinal axis (L) of the latter or that the pipe connection (RV) ends in the valve distribution tree (B1, B2, ..., Bi, ..., Bn), extending in an ascending manner to the longitudinal axis (L) of the latter.

13. The device according to any of the claims 1 to 12,
**characterized in that**
the lowest end of the hollow structure (B1a, B2a, ..., Bia, ..., Bna) facing away from the tank (1.1, 1.2, ..., 1.i, ..., 1.n) is connected to the pipeline for cleaning (4).

14. The device according to any of the claims 1 to 13,
**characterized in that**
the disk valve (S) is formed as a double disk valve (S**) secured against leakage.

15. The device according to claim 14,
**characterized in that**
two concordantly switchable disk-shaped closing members are provided, which on their periphery each have a circumferential sealing point, and that between the two axially spaced sealing points an annularly circumferential hollow leakage chamber is arranged which is connected via at least one connecting path to the surroundings of the disk valve (S**).

16. The device according to claim 15,
**characterized in that**
the disk-shaped closing members are switched dependently on each other and synchronously or that the disk-shaped closing members are switched dependently on each other and in a time-delayed manner or that the disk-shaped closing members are switched independently of each other.

17. The device according to claim 16,
**characterized in that**
by a respective partial opening motion of its closing members the double disk valve (S**) is subjected to a seat cleaning in such a manner that during the partial opening motion of one closing member the respective other one stays closed.

18. The device according to claim 14,
**characterized in that**
a single disk-shaped closing member is provided, which on its periphery comprises two axially spaced, circumferential sealing points between which an annularly circumferential hollow leakage chamber is arranged which is connected via at least one connecting path to the surroundings of the disk valve (S**).

19. The device according to any of the claims 1 to 13,
**characterized in that**
the disk valve (S) is formed as a single disk valve (S*) which on the periphery of a disk-shaped closing member comprises a single circumferential sealing point.

20. The device according to any of the claims 1 to 19,
**characterized in that**
the disk valve (S; S*,S**) is operated manually or by means of a remote-controllable drive.

21. The device according to any of the claims 1 to 20,
**characterized in that**
the tank-side end of the valve distribution tree (B1, B2, ..., Bi, ..., Bn) can be locked against the associated tank (1.1, 1.2, ..., 1.i, ..., 1.n) by means of a disk valve (S; S*, S**), respectively.

## Revendications

1. Dispositif pour l'exploitation de systèmes de réservoirs de stockage (1) reliés par tuyauterie fixe à des systèmes de tuyaux destinés à des fluides, comprenant un système de réservoirs de stockage (1) comportant au moins deux réservoirs (1.1, 1.2, ..., 1.i, ..., 1.n), comprenant un système de tuyaux (2, 3, 4) comportant au moins un tuyau (2.1, 2.2, ..., 2.i, ..., 2.n ; 3.1, 3.2, ..., 3.i, ..., 3.n ; 4), comprenant respectivement un arbre de distribution de soupapes (B1, B2, ..., Bi, ..., Bn) assigné, débouchant dans un fond de réservoir (1.1a, 1.2a, ..., 1.ia, ..., 1.na) du réservoir (1.1, 1.2, ..., 1.i, ..., 1.n) respectif et étant formé comme structure creuse allongée (B1a, B2a, ..., Bia, ..., Bna) et présentant un tracé ascendant de bas en haut et généralement vertical et comportant des ouvertures de raccord (A) pour connecter son espace intérieur à chacun des tuyaux (2.1, 2.2, ..., 2.i, ..., 2.n ; 3.1, 3.2, ..., 3.i, ..., 3.n ; 4), et comprenant respectivement une soupape à disques (S ; S*, S**) qui est disposée dans chaque connexion entre le tuyau (2.1, 2.2, ..., 2.i, ..., 2.n ; 3.1, 3.2, ..., 3.i, ..., 3.n ; 4) et l'ouverture de raccord (A) assignée et qui couple ladite connexion à proximité immédiate de la structure creuse (B1a, B2a, ..., Bia, ..., Bna),
**caractérisé en ce que**
dans la zone de l'arbre de distribution de soupapes (B1, B2, ..., Bi, ..., Bn) le tuyau (2.1, 2.2, ..., 2.i, ..., 2.n ; 3.1, 3.2, ..., 3.i, ..., 3.n ; 4) respectif est formé sous forme d'un coude de compensation (AB) qui, dans un plan perpendiculaire à l'axe longitudinal (L) de l'arbre de distribution de soupapes (B1, B2, ..., Bi, ..., Bn), entoure partiellement ce dernier avec ses parties latérales (AB', AB") ou est adjacent à celui-ci avec une de ses parties latérales (AB', AB"), que le coude de compensaton (AB), dans une partie adjacente à l'arbre de distribution de soupapes (B1, B2, ..., Bi, ..., Bn), a une ouverture de liaison (V),
que l'ouverture de raccord (A) et l'ouverture de liaison (V) sont connectées par le raccord de tuyau (RV) recevant la soupape à disques (S ; S*, S**),
et que, au coude de compensation (AB), par rapport à une première direction d'alignement (F1) des sections de tuyau (a', a") du tuyau (2.1, 2.2, ..., 2.i, ..., 2.n ; 3.1, 3.2, ..., 3.i, ..., 3.n ; 4) connectées au coude de compensation (AB), le point de raccord du raccord de tuyau (RV) a au moins une distance (x) qui permet des mouvements déplaçant les sections de tuyau (a', a") dans la première direction d'alignement (F1).

2. Dispositif selon la revendication 1,
**caractérisé en ce que**
la structure creuse (B1a, B2a, ..., Bia, ..., Bna) est disposée au point le plus bas du fond de réservoir (1.1a, 1.2a, ..., 1,ia, ..., 1.na) respectif.

3. Dispositif selon la revendication 2,
**caractérisé en ce que**
l'axe longitudinal (L) de la structure creuse (B1a, B2a, ..., Bia, ..., Bna) est disposé de manière coaxiale par rapport à l'axe longitudinal du réservoir (1.1, 1.2, ..., 1.i, ..., 1.n).

4. Dispositif selon l'une quelconque des revendications 1 à 3,
**caractérisé en ce que**
le raccord de tuyau (RV) est orienté dans une deuxième direction d'alignement (F2) qui s'étend parallèlement à la première direction d'alignement (F1).

5. Dispositif selon l'une quelconque des revendications 1 à 4,
**caractérisé en ce que**
le coude de compensation (AB) est formé en forme de U et comprend trois pièces de tuyau droites qui sont orientées perpendiculaires l'une par rapport à l'autre et qui sont respectivement connectées l'une à l'autre et aux sections de tuyau (a', a") par un coude à 90 dégrées.

6. Dispositif selon l'une quelconque des revendications 1 à 5,
**caractérisé en ce que**
les tuyaux (2.1, 2.2, ..., 2.i, ..., 2.n ; 3.1, 3.2, ..., 3.i, ..., 3.n ; 4) du système de tuyaux (2, 3, 4) s'étendent dans un seul plan parallèlement à l'axe longitudinal (L) de l'arbre de distribution de soupapes (B1, B2, ..., Bi, ..., Bn) ou que les tuyaux (2.1, 2.2, ..., 2.i, ..., 2.n ; 3.1, 3.2, ..., 3.i, ..., 3.n ; 4) du système de tuyaux (2, 3, 4) s'étendent dans deux plans parallèles qui sont disposés d'un seul côté de l'arbre de distribution de soupapes (B1, B2, ..., Bi, ..., Bn) et orientés parallèlement à son axe longitudinal (L) ou que les tuyaux (2.1, 2.2, ..., 2.i, ..., 2.n ; 3.1, 3.2, ..., 3.i, ..., 3.n ; 4) du système de tuyaux (2, 3, 4) s'étendent dans deux plans parallèles qui sont orientés parallèlement à l'axe longitudinal (L) de l'arbre de distribution de soupapes (B1, B2, ..., Bi, ..., Bn) et reçoivent ce dernier entre eux ou que les tuyaux (2.1, 2.2, ..., 2.i, ..., 2.n ; 3.1, 3.2, ..., 3.i, ..., 3.n ; 4) du système de tuyaux (2, 3, 4) s'étendent dans des plans qui sont orientés parallèlement à l'axe longitudinal (L) de l'arbre de distribution de soupapes (B1, B2, ..., Bi, ..., Bn) et se croisent à angles droits.

7. Dispositif selon l'une quelconque des revendications 1 à 6,
**caractérisé en ce que**
les arbres de distribution de soupapes (B1, B2, ..., Bi, ..., Bn) sont disposés en série ou en matrice.

8. Dispositif selon l'une quelconque des revendications 1 à 7,
**caractérisé en ce que**
les ouvertures de raccord (A) sont prévues d'un seul côté et disposées en série sur l'arbre de distribution de soupapes (B1, B2, ..., Bi, ..., Bn), ou que les ouvertures de raccord (A) sont prévues des deux côtés, respectivement face à face et respectivement disposées en série sur l'arbre de distribution de soupapes (B1, B2, ..., Bi, ..., Bn), ou que les ouvertures de raccord (A) sont prévues des deux côtés et respectivement disposées en série sur l'arbre de distribution de soupapes (B1, B2, ..., Bi, ..., Bn), des ouvertures de raccord (A) mutuellement adjacentes étant respectivement décalées axialement l'une par rapport à l'autre, ou que les ouvertures de raccord (A) sont prévues d'un seul côté et respectivement disposées en série sur l'arbre de distribution de soupapes (B1, B2, ..., Bi, ..., Bn), des ouvertures de raccord (A) adjacentes étant respectivement décalées l'une par rapport à l'autre axialement et de 90 dégrées, ou que les ouvertures de raccord (A) sont prévues des deux côtés, respectivement face à face et respectivement disposées en série sur l'arbre de distribution de soupapes (B1, B2, ..., Bi, ..., Bn), des paires d'ouvertures de raccord (A) axialement adjacentes étant respectivement décalées l'une par rapport à l'autre de 90 dégrées.

9. Dispositif selon l'une quelconque des revendications 1 à 8,
**caractérisé en ce que**
la structure creuse (B1a, B2a, ..., Bia, ..., Bna) est formée comme tuyau cylindrique ou que la structure creuse (B1a, B2a, ..., Bia, ..., Bna) est composée respectivement d'une agrégation de pièces de boîte (Bia.1 à Bia.m) individuelles qui sont connectées entre elles en communication fluide en direction de l'axe longitudinal (L) et comportent respectivement au moins une ouverture de raccord (A).

10. Dispositif selon la revendication 9,
**caractérisé en ce que**
les pièces de boîte (Bia.1 à Bia.m) sont formées de tailles différentes.

11. Dispositif selon la revendication 10,
**caractérisé en ce que**
l'ouverture de raccord (A) à une section transversale de passage dépendant de la taille de la pièce de boîte (Bia.1 à Bia.m) respectivement assignée.

12. Dispositif selon l'une quelconque des revendications 1 à 11,
**caractérisé en ce que**
le raccord de tuyau (RV) débouche perpendiculairement à l'axe longitudinal (L) de l'arbre de distribution de soupapes (B1, B2, ..., Bi, ..., Bn) dans ce dernier, ou que le raccord de tuyau (RV) débouche avec un tracé ascendant par rapport à l'axe longitudinal (L) de l'arbre de distribution de soupapes (B1, B2, ..., Bi, ..., Bn) dans ce dernier.

13. Dispositif selon l'une quelconque des revendications 1 à 12,
**caractérisé en ce que**
l'extrémité la plus inférieure de la structure creuse (B1a, B2a, ..., Bia, ..., Bna) détournée du réservoir (1.1, 1.2, ..., 1.i, ..., 1.n) est connectée au tuyau pour nettoyage (4).

14. Dispositif selon l'une quelconque des revendications 1 à 13,
**caractérisé en ce que**
la soupape à disques (S) est formée en tant que double soupape à disques (S**) sécurisée contre une fuite.

15. Dispositif selon la revendication 14,
**caractérisé en ce que**
deux éléments de fermeture sous forme de disque étant couplables de même sens sont prévus, ayant respectivement un point d'étanchéité circonférentiel à leur périphérie, et qu'entre les deux points d'étanchéité étant axialement espacés un espace de fuite circonférentiel est disposé de manière annulaire, qui est connecté par au moins une voie de connexion à l'environnement de la soupape à disques (S**).

16. Dispositif selon la revendication 15,
**caractérisé en ce que**
les éléments de fermeture sous forme de disque sont couplés dépendamment l'un de l'autre et de manière synchrone, ou que les éléments de fermeture sous forme de disque sont couplés dépendamment l'un de l'autre et de manière retardée, ou que les éléments de fermeture sous forme de disque sont couplés indépendamment l'un de l'autre.

17. Dispositif selon la revendication 16,
**caractérisé en ce que**
la double soupape à disques (S**) est soumise à un nettoyage du siège par un mouvement ouvrant partiel respectif de ses éléments de fermeture de telle manière que, pendant le mouvement ouvrant partiel d'un élément de fermeture, l'autre reste fermé.

18. Dispositif selon la revendication 14,
**caractérisé en ce qu'**
un seul élément de fermeture sous forme de disque est prévu qui comprend à son périphérie deux points d'étanchéité circonférentiels axialement espacés, entre lesquels est disposé de manière annulaire un espace de fuite circonférentiel qui est connecté par au moins une voie de connexion à l'environnement de la soupape à disques (S**).

19. Dispositif selon l'une quelconque des revendications 1 à 13,
**caractérisé en ce que**
la soupape à disques (S) est formé en tant que simple soupape à disques (S*) qui, à la périphérie d'un élément de fermeture sous forme de disque, comprend un seul point d'étanchéité circonférentiel.

20. Dispositif selon l'une quelconque des revendications 1 à 19,
**caractérisé en ce que**
la soupape à disques (S ; S*, S**) est actionnée de manière manuelle ou par un entrainement pouvant être commandé à distance.

21. Dispositif selon l'une quelconque des revendications 1 à 20,
**caractérisé en ce que**
l'extrémité de l'arbre de distribution de soupapes (B1, B2, ..., Bi, ..., Bn) du côté du réservoir peut être respectivement fermée par rapport au réservoir (1.1, 1.2, ..., 1.i, ..., 1.n) assigné par une soupape à disques (S ; S*, S**).
